# FASCICULE DE BREVET EUROPEEN

(11) **EP 0 078 290 B1**
(45) Date de publication et mention de la délivrance du brevet: **17.09.1986**
(21) Numéro de dépôt: 82901492.7
(22) Date de dépôt: 14.05.1982
(51) Int. Cl.: A24F 27/12, C06F 1/26

(54) **EMBALLAGE POUR ALLUMETTES, PROCEDE ET INSTALLATION POUR SA FABRICATION**
VERPACKUNG FÜR ZÜNDHÖLZER, VERFAHREN UND VORRICHTUNG ZU IHRER HERSTELLUNG
PACKAGE FOR MATCHES, METHOD AND INSTALLATION FOR MANUFACTURING SUCH PACKAGE

(30) Priorité: 15.05.1981 BE 204805
(43) Date de publication de la demande: 11.05.1983
(73) Titulaire: PAREIN, Eric Willem Maria Victor, B-1050 Elsene (BE)
(72) Inventeur: PAREIN, Eric Willem Maria Victor, B-1050 Elsene (BE)
(74) Mandataire: Bruin, Cornelis Willem
(86) Numéro de dépôt international: BE8200010
(87) Numéro de publication internationale: WO8203973

## Description

L'invention concerne un emballage à allumettes, du type «étui-allumeur instantané», qui présente des avantages distincts vis-à-vis des emballages connus du même type. En outre, elle concerne un procédé pour fabriquer cet emballage et une installation pour effectuer ce procédé.

Les emballages du type «étui-allumeur instantané» sont déjà connus depuis longtemps et ont plusieurs formes d'exécution. Ainsi, comme décrit dans le brevet FR-A-1 266 104, ils comprennent un boitier plat en carton, dont l'intérieur est pourvu d'un papier ondulé. Les allumettes sont logées dans les sillons du papier ondulé (une allumette dans chaque sillon) avec leurs têtes reposant contre un butoir et leurs extrémités libres dépassant à l'extérieur du boitier sur un de ses côtés. En outre, une bande grattoir est prévue dans l'intérieur du boitier, près dudit côté ou les extrémités des allumettes dépassent. Le résultat est tel que les allumettes sont parfaitement serrées dans le boitier, tout en permettant leur extraction individuelle, et que les allumettes s'enflamment immédiatement quand elles sont extraites du boitier.

Une forme d'exécution plus moderne est montrée dans le brevet US-A-2 097 839. L'emballage décrit dans ce document comporte un noyau prismatique relativement plat, fabriqué en carton, dans lequel est pratiquée une série de logements oblongs pour les allumettes, les uns à la suite des autres. Chacun de ces logements oblongs présente une paroi longitudinale, deux parois latérales et une extrémité fermée, de sorte qu'il reste un côté longitudinal ouvert et une extrémité ouverte. Les logements sont situés tels que les côtés longitudinaux ouverts des logements successifs se trouvent alternativement sur l'un et l'autre côté du noyau prismatique. Chacun des logements contient une allumette dont la tête se trouve près de l'extrémité fermée du logement et dont le bâtonnet dépasse l'extrémité ouverte vers l'extérieur du noyau, des bandes de frottement étant prévues sur les fonds des logements près des extrémités ouvertes. En outre, le noyau à allumettes est enfermé entre deux tôles en carton, qui recouvrent les côtés ouverts des logements et qui servent ainsi comme éléments de fermeture. Par conséquent, les allumettes sont serrées dans les logements du noyau, tout en permettant leur extraction individuelle, et les allumettes s'enflammeront immédiatement quand elles sont extraites de l'emballage, grâce aux bandes de frottement.

Cette dernière forme d'exécution présente l'avantage d'être plus solide que la précédente. Néanmoins, sa fabrication entraîne plusieurs difficultés et les allumettes ne sont pas protégées suffisamment contre les conditions variables de l'humidité dans le milieu.

La présente invention vise maintenant à éliminer ces problèmes et à présenter un emballage qui garantit une meilleure protection des allumettes et qui peut être fabriqué industriellement et en continu, d'une manière très efficace. Elle vise également à présenter un procédé et une installation pour la fabrication de cet emballage.

L'invention présente un emballage du type général décrit dans le brevet US-A-2 097 839, donc avec un noyau prismatique en matière rigide, contenant des allumettes dans ses logements, et avec au moins un élément de fermeture. Cet emballage est caractérisé par le fait que le noyau est en matière plastique, qu'on a pratiqué un évidement dans la paroi longitudinale de chacun des logements dans le noyau, cet évidement créant un espace pour recevoir la tête d'une allumette, et la partie restante de la paroi longitudinale formant une surface d'appui pour le bâtonnet de l'allumette, et que les bandes de frottement pour les allumettes sont prévues sur le côté intérieur de l'élément de fermeture et notamment sur des élévations de ce côté intérieur se trouvant vis-à-vis des parties restantes de la paroi longitudinale de chacun des logements dans le noyau.

La présence des évidements dans les parois longitudinales a l'avantage que l'épaisseur totale de l'emballage et la quantité en matériau peuvent être réduites, les allumettes étant néanmoins serrées dans leur logements d'une manière très solide.

La disposition spéciale des bandes de frottement permet d'introduire les allumettes sans risque d'inflammation, grâce au fait que la bande de frottement n'a pas été prévue sur les parois du noyau. Néanmoins, après la mise en place de l'élément de fermeture, les élévations sur cet élément en combinaison avec les parties restantes des parois dans le noyau, forment des surfaces d'appui pour les allumettes de sorte que ces allumettes sont bien retenues dans leurs logements, et présentent une restriction du passage qui a pour effet que les allumettes, si elles sont extraites de leurs logements, ne peuvent sortir de ces logements qu'en s'enflammant.

L'invention présente en outre un procédé de fabrication de l'emballage précité, procédé qui est caractérisé par le fait qu'on prévoit un noyau prismatique relativement plat, d'une configuration telle que définie plus haut, qu'on introduit une allumette dans chacun des logements de ce noyau, avec la tête dirigée vers l'extrémité fermée, le bâtonnet dépassant l'extrémité ouverte de ce logement vers l'extérieur, et puis qu'on enrobe le noyau dans un élément de fermeture, en fermant ainsi les côtés longitudinaux ouverts des logements dans le noyau.

Ce procédé peut être réalisé, dans une forme d'exécution spéciale, par une installation qui comprend des moyens pour former une bande continue d'allumettes, un dispositif pour déplacer le noyau relativement vers la bande continue d'allumettes et ainsi pour glisser certaines des allumettes dans les logements du noyau, et un dispositif pour enrober le noyau contenant les allumettes dans un élément de fermeture, en fermant ainsi les côtés longitudinaux ouverts des logements dans le noyau. Cela signifie que l'emballage peut être fabriqué en continu, grâce à la matière et la configuration du noyau utilisé.

Bien entendu, un appareil pour fabriquer un emballage à allumettes, comprenant des moyens pour former une bande continue des allumettes et des dispositifs pour arranger des autres éléments à côté de cette bande continue, est déjà décrit dans le brevet FR-A-809 220. Néanmoins, cet appareil n'utilise pas un noyau d'une configuration comme définie dans la présente invention ou dans le brevet US-A-2 097 839.

D'autres particularités de l'invention apparaîtront à la lecture de la description suivante, à la base des dessins annexés. Ces dessins montrent quelques formes d'exécution spécifiques de l'emballage, ainsi qu'une forme spécifique de l'installation, et ne sont donnés qu'à titre d'exemples.

La figure 1 représente une vue en perspective, avec coupe partielle, d'un emballage à allumettes suivant l'invention.

La figure 2 est une coupe suivant la ligne II-II de la figure 1.

Les figures 3 et 4 sont des coupes analogues à celle de la figure 2, représentant une allumette en train d'être extraite de l'emballage.

La figure 5 est une représentation schématique, vue en perspective, d'une forme d'exécution particulière du procédé et de l'installation pour fabriquer l'emballage de l'invention.

L'emballage à allumettes représenté dans les figures 1 à 4 est composé essentiellement de trois éléments: un noyau prismatique 2, un élément de fermeture 6 et un certain nombre d'allumettes 1.

Le noyau prismatique 2, fabriqué en matière plastique, est relativement plat, de sorte que son épaisseur est légèrement inférieure à l'épaisseur correspondante des têtes d'allumettes.

Ce noyau comporte une série de logements 4 oblongs successifs séparés les uns des autres par des cloisons 3 et complètement ouverts à l'un de leur côtés longitudinaux 5.

Dans la forme d'exécution représentée aux figures 1 à 4, on utilise un noyau 2 dans lequel les côtés ouverts 5 des logements 3 se trouvent alternativement de l'un et l'autre côté du noyau, de sorte que le noyau peut garder sa rigidité. Les logements 4, qui sont tous identiques, ont une section transversale rectangulaire formée par une paroi longitudinale 7 et deux cloisons ou parois , latérales 3. Ainsi, la section transversale du noyau présente, à peu près, l'aspect d'un créneau.

Le noyau 2 comporte en outre une paroi 9 pour fermer les logements 4 à l'une de leurs extrémités et pour permettre aux allumettes de rester dans les logements avec leurs têtes 11 dans un espace 10 près de cette paroi 9, c.à.d. près de l'extrémité fermée.

L'extrémité opposée 13 des logements 4 est ouverte de telle sorte qu'à cet endroit les allumettes puissent dépasser du noyau vers l'extérieur.

L'élément de fermeture 6 est formé par une ou deux bandes de préférence en carton, qui enrobent le noyau, de sorte que les logements 4 sont fermés le long de leurs côtés longitudinaux et forment des compartiments 12 dans lesquels les allumettes sont parfaitement serrées.

A l'endroit des parois terminales 3' du noyau 2, l'élément de fermeture 6 présente un rabattement ou revers 6' qui couvre le côté extérieur de cette paroi 3'.

En retournant au noyau 2, on voit des évidements 14 prévus dans les parois longitudinales 7 des logements 4. Chacun des évidements 14 s'étend depuis la paroi 9 par-delà l'espace 10 pour la téte de l'allumette 11 dans la direction de l'extrémité ouverte 13 du logement, d'une telle manière que cet évidement 14 occupe à peu près les 2/3 de la surface de la paroi 7. Grâce à ces évidements 14, l'épaisseur de l'emballage peut être réduite, tout en offrant des espaces 10 suffisamment grands pour recevoir les têtes desallumet- tes.

La partie restante 15 de la paroi longitudinale 7 forme une surface d'appui pour le bâtonnet de l'allumette et est munie de deux chanfreins 16 et 17 pour faciliter l'introduction et l'extraction de l'allumette.

Vis-à-vis de chaque surface d'appui 15 on trouve une élévation 19 sur le côté intérieur de l'élément de fermeture 6, c.àd. sur le côté dirigé vers les allumettes. Cette élévation prend appui élastiquement sur l'allumette et porte une bande de frottement 18.

Ainsi, quand une allumette 1 est extraite de son logement 4 dans le sens de la flèche 20, on peut distinguer deux stades ou mouvements distincts (voir fig. 3 et 4).

Dans un premier stade ou mouvement, l'allumette est déplacée pratiquement sans résistance de frottement jusqu'à la position montrée à la figure 3, c'est-à-dire jusqu'au moment ou la tête 11 atteint le chanfrein 17. Ce chanfrein est situé, par rapport à la bande de frottement 18, de telle sorte qu'en cette position la tête 11 n'atteigne pas encore celle-ci.

Dans un deuxième stade ou mouvement, la tête 11 glisse sur le chanfrein 17 et presse contre l'élément de fermeture 6 qui lui fait face et qui se déforme quelque peu (fig. 4). De ce fait, il se crée une résistance relativement élevée et il faut exercer une plus grande force de traction sur l'allumette pour retirer celle-ci de con compartiment. Ceci a pour conséquence que la tête 11, des qu'elle a vaincu la résistance, se projette rapidement entre la surface d'appui 15 et l'élévation 19 et que l'inflammation ne se produit qu'au moment ou l'allumette est déjà sortie du compartiment. La combustion ne peut donc jamais avoir lieu à l'intérieur du compartiment, ce qui exclut donc toute risque d'inflammation de l'emballage.

L'élévation 19 remplit une double fonction: d'un côté elle fait en sorte que les allumettes soient toujours retenues dans la même position relative les une vis-à-vis des autres dans leurs logements 4 et, d'un autre côté, la surface de contact entre la tête 11 et la bande de frottement 18 est augmentée, comme cela apparaît clairement des figures 3 et 4.

L'emballage décrit jusqu'ici peut être fabriqué d'une manière très simple en deux étapes successives. Dans la première étape, on introduit une allumette dans chacun des logements du noyau 2 avec sa tête dirigée vers l'extrémité fermée et sa partie opposée dépassant l'extrémité ouverte de ce logement et dans la seconde étape on recouvre le noyau avec l'élément de fermeture 6.

L'introduction des allumettes dans leurs logements peut être effectuée sans risque de serrage ou de bris, grâce au fait que les logements sont ouverts le long de leur côté longitudinal.

Néanmoins, quand les logements sont fermés ci-après par la mise en place de l'élément de fermeture, les allumettes sont serrées dans leurs logements de manière amovible.

La mise en place de l'élément de fermeture peut être effectuée par collage. Dans ce but, on peut prévoir de la colle 8 sur les parois longitudinales 7 des logements du noyau, et aussi sur le côté extérieur de la paroi terminale 3' du noyau 2.

Le procédé de fabrication peut être continu ou discontinu. Un procédé continu est réalisable quand les allumettes sont fabriquées de façon à former une bande continue; alors, on déplace le noyau relativement vers la bande d'allumettes pour glisser les allumettes dans les logements du noyau, et ensuite on recouvre le noyau de l'élément de fermeture 6.

Les allumettes présentent une section transversale rectangulaire dont le grand côté s'étend parallèlement à l'élément de fermeture 6, de telle sorte que les extrémités libres des allumettes, qui sortent du noyau, forment une surface à peu près continue sur laquelle on peut éventuellement porter de la publicité.

En outre, le grand côté de la section transversale des allumettes est plus grand que l'épaisseur correspondante de la tête 11, de sorte que cette dernière ne peut serrer lorsqu'on la glisse dans les logements du noyau.

L'emballage suivant l'invention peut être complété par une chemise 21 qui peut être formée à partir de cinq volets successifs 22, 23, 24, 25 et 26, auquel cas le volet 22 est collé contre le côté extérieur de l'un des éléments de fermeture 6 et les autres volets peuvent être pliés autour du noyau 2, de manière telle que le volet 26 vienne se placer contre le côté extérieur de l'autre élément de fermeture.

Afin de permettre la fermeture de la chemise 21 autour du noyau 2, on fixe un bouton 27 entre le volet 22 et l'élément de fermeture 6, sur lequel le volet 22 est collé, et de telle manière que ce bouton ressorte par un orifice correspondant 28 qui est prévu dans le volet 22. En outre, le volet 26 présente un orifice 29 dont les bords viennent se placer autour du bouton 27 quand la chemise 21 est fermée autour du noyau 2.

Eventuellement, le volet 22 peut être collé directement sur le noyau en formant, dans ce cas, simultanément un élément de fermeture 6. Le volet 22 lui-même est alors pourvu d'une bande de frottement 18.

La forme d'exécution de l'invention représentée aux figures 1 à 4 peut présenter l'avantage que la chemise 21 ne doive pas nécessairement être posée lors de l'emballage des allumettes dans le noyau.

On pourrait donc stocker les emballages à demi terminés comprenant le noyau et les allumettes introduits entre deux éléments de couverture 6. Après cela, les chemises 21 pourvues d'une publicité quelconque, pourraient être ajoutées en fonction de la demande.

De toute façon, les allumettes sont toujours serrées dans le noyau 2 par les éléments de fermeture 6 et on obtient donc un ensemble facile à manipuler.

En outre, suivant l'invention, cet ensemble peut être utilisé comme produit fini qui peut être placé par exemple, de façon remplaçable, dans un support, par exemple dans une voiture automobile, en combinaison avec un cendrier, etc.

La figure 5 est une représentation schématique d'une forme d'exécution particulière du procédé et de l'installation suivant l'invention.

Cette installation comprend principalement un dispositif transporteur, plus précisément une table 30, sur lequel une mince bande de bois 31 peut être déplacée suivant sa direction longitudinale, indiquée par la flèche 32, un dispositif de découpage 33 pour la création d'une denture 34 aux deux bords longitudinaux de cette bande 31, des bains et des moyens 35 connus en soi pour le traitement du bois et pour l'imprégnation du bois et de la denture dans ces bains, un dispositif diviseur 36, de préférence une tronçonneuse, pour la division de la bande 31 en petits bâtonnets 37 étroits et parallèles de telle manière qu'une tête soit prévue à chaque extrémité de ces bâtonnets, un dispositif de serrage 38 capable de retenir ces bâtonnets l'un par rapport à l'autre, un dispositif de collage 39 pour l'application de l'adhésif 8 sur les côtés extérieurs des noyaux, un dispositif chargeur non représenté pour glisser les noyaux 2 sur les deux extrémités des bâtonnets 37 afin qu'un de ceux-ci pénètre dans chacun des logements de ces noyaux, un dispositif de recouvrement non représenté pour le collage de l'élément de fermeture 6 et éventuellement la chemise 22 sur le côté extérieur des noyaux et, finalement, un dispositif de sciage 40 qui permet de scier les bâtonnets 37 en leur milieu pour former des allumettes 1 ayant la longueur appropriée.

Au cours de ce sciage, les bâtonnets 37 sont retenus de préférence par le dispositif de serrage 38 et, à cet effet, ce dernier comporte une fente 38' dans laquelle la scie 40 peut pénétrer lors de l'avancement de ce dispositif de serrage.

Si on fait usage d'une tronçonneuse, il peut être nécessaire de faire suivre celle-ci par un dispositif de distribution, non représenté, qui amène les bâtonnets à une distance l'un de l'autre qui correspond à peu près à l'épaisseur de paroi des cloisons 3 des noyaux 2.

Le dispositif de serrage 38 peut également, de préférence, former un organe d'arrêt des noyaux lors du glissement de ces derniers sur les bâtonnets, suivant la direction des flèches 41. On veille donc ainsi à ce que les allumettes prennent toujours la même place relative dans les noyaux.

Le dispositif de collage 39 peut comprendre par exemple deux rouleaux 39 et 39b montés l'un au-dessus de l'autre et dont l'un est entraîné, un noyau vide pouvant être saisi entre eux.

Les surfaces cylindriques de ces rouleaux sont continûment enduites d'adhésif. Ce dispositif de collage permet donc, en plus de l'application de l'adhésif 8 sur les noyaux, de déplacer en même temps ceux-ci dans le sens des flèches 41 vers le dispositif de serrage.

L'épaisseur de la bande de bois 31 correspond à la plus petite épaisseur des allumettes. Cette bande peut être continue ou consister en morceaux séparés dont la longueur est égale, par exemple, à un multiple de la longueur d'un noyau. Dans ce dernier cas, le dispositif transporteur peut consister par exemple en une bande transporteuse qui avance d'une manière discontinue dans le sens de la flèche 32.

Les noyaux peuvent être glissés dans le dispositif chargeur sur les bâtonnets soit séparément des deux côtés du dispositif transporteur, comme on le représente schématiquement à la figure 3, soit par groupes de cinq, dix noyaux ou plus, joints les uns aux autres le long du dispositif transporteur, qui sont glissés ensemble sur un nombre approprié de bâtonnets.

Le placement de l'élévation 19 sur le côté intérieur de l'élément de fermeture 6 s'effectue de préférence après le collage de cet élément de fermeture sur le noyau 2.

La bande de frottement 18 est de préférence continue sur le côté intérieur de l'élément de fermeture 6.

On peut éventuellement utiliser une bande de bois 31 dont la largeur correspond approximativement à la longueur d'une seule allumette. Dans ce cas, l'un seulement des bords longitudinaux est pourvu d'une denture 34 et le dispositif chargeur pour le glissement des noyaux sur les bâtonnets se trouve le long d'un côté de la bande.

Les bains et les moyens 35 pour le traitement du bois et pour l'application d'une substance inflammable sur la denture 34 peuvent consister en ceux qui sont appliqués actuellement dans les procédés traditionnels de fabrication d'allumettes. Ainsi ce traitement peut comporter les opérations suivantes: l'imprégnation de la bande ou des bâtonnets tronçonnés dans un bain de phosphate pour empêcher la pulvérisation des cendres, l'imprégnation de ceux-ci dans la paraffine pour permettre la progression régulière de la flamme, le séchage de la bande ou des bâtonnets imprégnés, etc.

Comme le montre la description, le procédé de fabrication d'allumettes et le placement de celles-ci dans l'emballage suivant l'invention peuvent s'effectuer en continu. De plus, les déchets de bois sont limités au strict minimum.

L'invention n'est naturellement pas limitée aux formes d'exécution décrites plus haut et on peut imaginer, dans le cadre de l'invention, de nombreuses variantes, entre autres en ce qui concerne les différents dispositifs utilisés. En outre, la forme des noyaux peut subir beaucoup de modifications. Ainsi par exemple, l'évidement 14 peut être rectangulaire et peut être limité par exemple à l'espace 10 pour la tête de l'allumette, suite à quoi la surface d'appui 15 devient plus longue. De plus, on peut encore faire usage de bois de moindre valeur ou de sortes de bois laissant moins de déchets, ou éventuellement d'un autre matériau, comme par exemple une matière plastique, pour la fabrication des allumettes, vu que celles-ci ne sont soumises qu'à une force de traction suivant leur axe longitudinal au cours du frottement. Les allumettes peuvent donc être moins solides que celles qui doivent être frottées sur la bande de frottement suivant un angle déterminé.

## Revendications

1. Emballage à allumettes, comportant un noyau (2) prismatique relativement plat, fabriqué en matière rigide, dans lequel est pratiqué une série de logements (4) oblongs pour les allumettes (1), les uns à la suite des autres,
chacun de ces logements (4) ayant une paroi longitudinale (7), deux parois latérales (3) et une extrémité fermée (9) de sorte qu'un côté longitudinal (5) et une extrémité (13) sont ouvert,
chacun de ces logements (4) ne contenant qu'une seule allumette (1) dont la tête (11) se trouve près de l'extrémité fermée (9) du logement (4) et le bâtonnet de l'allumette (1) dépasse l'extrémité ouverte (13) de son logement vers l'extérieur,
les logements (4) étant pratiqués tels que les côtés longitudinaux ouverts (5) des dits logements (4) se trouvent alternativement sur l'un et l'autre côté du noyau prismatique (2),
un élément de fermeture (6) enrobant le noyau (2) et fermant ainsi les côtés longitudinaux ouverts (5) des logements (4) dans ce noyau (2),
des bandes de frottement (18) servant à provoquer un auto-allumage des allumettes (1) par frottement quand elles sont extraites de leur logements (4),
caractérisé par le fait que:
le noyau (2) est en matière plastique,
qu'on a pratiqué un évidement (14) dans la paroi longitudinale (7) de chacun des logements (4) dans le noyau (2), cet évidement créant un espace (10) pour recevoir la tête (11) d'une allumette (1) et la partie restante (15) de la paroi longitudinale (7) formant ainsi une surface d'appui pour le bâtonnet de l'allumette (1),
et que les bandes de frottement (18) pour les allumettes (1) sont prévues sur le côté intérieur de l'élément de fermeture (6) et notamment sur des élévations (19) de ce côté intérieur, se trouvant vis-à-vis des dites parties restantes (15) de la paroi longitudinale (7) de chacun des logements (4) dans le noyau (2).

2. Procédé pour la fabrication d'un emballage à allumettes comme visé dans la revendication 1, caractérisé par le fait qu'on prévoit un noyau prismatique relativement plat en matière plastique rigide, d'une configuration telle que définie dans la revendication 1, qu'on introduit une allumette (1) dans chacun des logements (4) du noyau (2), avec la tête (11) dirigée vers l'extrémité fermée (9) du logement (4), le bâtonnet dépassant l'extrémité ouverte (13) de ce logement (4) vers l'extérieur, et puis qu'on enrobe le noyau (2) dans un élément de fermeture (6) en fermant ainsi les côtés longitudinaux ouverts (5) des logements (4) dans le noyau (2).

3. Installation pour effectuer le procédé selon la revendication 2, caractérisé par:
des moyens (33-38) pour former une bande continue d'allumettes (31), un dispositif pour déplacer relativement un noyau prismatique relativement plat en matière plastique rigide d'une configuration telle que définie dans la revendication 1, vers la bande continue d'allumettes (31), et ainsi pour glisser certaines des allumettes dans les logements (4) de ce noyau (2), et un dispositif pour enrober le noyau contenant ces allumettes dans un élément de fermeture (6) en fermant ainsi les côtés longitudinaux ouverts (5) des logements (4) dans le noyau.

## Claims

1. A package for matches, comprising a relatively flat prismatic core (2), made from a rigid material, in which is formed a series of oblong cavities (4) for the matches (1) arranged one after the other,
each of these cavities (4) having a longitudinal wall (7), two lateral walls (3) and a closed end (9) so that a longitudinal side (5) and an end (13) are open,
each of these cavities (4) contains only a single match (1) whose head (11) is close to the closed end (9) of the cavity (4) and the matchstick of the match (1) extends outwardly beyond the open end (13) of its cavity,
the cavities (4) being so formed that the open longitudinal sides (5) of said cavities (4) are located alternately on one and the other side of the prismatic core (2),
a closing element (6) covers the core (2) and thus closes the open longitudinal sides (5) of the cavities (4) in this core (2),
rubbing strips (18) serving to cause an automatic ignition of the matches (1) by friction when they are extracted from their cavities (4),
characterised in that:
the core (2) is of plastics material,
a hollow (14) is formed in the longitudinal wall (7) of each of the cavities (4) in the core (2), this hollow creating a space (10) for receiving the head (11) of a match (1) and a remaining part (18) of the longitudinal wall (7) thus forming a support surface for the matchstick of the match (1),
and the rubbing strips (18) for the matches (1) are provided on the inner side of the closing element (6) and in particular on projections (19) of this inner side in confronting relation to said remaining parts (15) of the longitudinal wall (7) of each of the cavities (4) in the core (2).

2. A process for manufacturing a package for matches as set forth in claim 1, characterised in that there is provided a relatively flat prismatic core of rigid plastics material of a configuration such as that defined in claim 1, a match (1) is introduced in each of the cavities (4) of the core (2), with the head (11) directed toward the closed end (9) of the cavity (4), the matchstick extending outwardly beyond the open end (13) of this cavity (4), and then the core (2) is covered in a closing element (6) thereby closing the open longitudinal sides (5) of the cavities (4) in the core (2).

3. An installation for carrying out the process according to claim 2, characterised in that it comprises:
means (33-38) for forming a continuous band of matches (31), a device for effecting a relative displacement of a relatively flat prismatic core of rigid plastics material of a configuration such as that defined in claim 1, toward the continuous band of matches (31) and thereby sliding some of the matches in the cavities (4) of this core (2), and a device for covering the core containing these matches in a closing element (6) thereby closing the open longitudinal sides (5) of the cavities (4) in the core.

## Patentansprüche

1. Verpackung für Zündhölzer mit einem relativ flachen quaderförmigen Kern (2), der aus starrem Material hergestellt ist und in dem eine Reihe von länglichen Aufnahmeplätzen (4) für die Zündhölzer hintereinander angeordnet sind, wobei jeder Aufnahmeplatz (4) eine Längswand (7), zwei Seitenwände (3) und ein geschlossenes Ende (9) derart aufweist, dass eine Längsseite (5) und ein Ende (13) offen sind, wohei jeder Aufnahmeplatz (4) nur ein einziges Zündholz (1) enthält, dessen Kopf (11) sich in der Nähe des verschlossenen Endes (9) des Aufnahmeplatzes (4) befindet, während das Stäbchen des Zündholzes (1) aus dem offenen Ende (13) seines Aufnahmeplatzes nach aussen hin vorspringt, wobei die Aufnahmeplätze (4) derart ausgebildet sind, dass die offenen längs verlaufenden Seiten (5) dieser Aufnahmeplätze (4) abwechselnd auf der einen und der anderen Seite des quaderförmigen Kerns (2) angeordnet sind, wobei ein Verschlusselement (6) den Kern (2) umhüllt und dabei die offenen Längsseiten (5) der Aufnahmeplätze (4) in dem Kern (2) verschliesst, und wobei Reibstreifen (18) dazu dienen, eine Selbstzündung der Zündhölzer (1) durch Reibung hervorzurufen, wenn diese aus ihren Aufnahmeplätzen (4) herausgezogen werden, dadurch gekennzeichnet, dass der Kern (2) aus Kunststoffmaterial besteht, dass in der Längswand (7) jedes Aufnahmeplatzes (4) in dem Kern eine Ausnehmung (14) ausgebildet ist, die einen Raum (10) zur Aufnahme des Kopfes (11) eines Zündholzes (1) bildet, während der verbleibende Teil (15) der Längswand (7) eine Auflagefläche für das Stäbchen des Zündholzes (1) bildet, und dass die Reibstreifen (18) für die Zündhölzer (1) auf der Innenseite des Verschlusselementes (6) und insbesondere auf Erhöhungen (19) dieser Innenseite angeordnet sind, die sich gegenüberliegend zu den verbleibenden Teilen (15) der Längswand (15) jedes der Aufnahmeplätze (4) in dem Kern (2) befinden.

2. Verfahren zur Herstellung einer Verpackung für Zündhölzer der im Anspruch 1 angegebenen Art, dadurch gekennzeichnet, dass ein relativ flacher quaderförmiger Kern aus starrem Kunststoffmaterial mit einer Form, wie sie im Anspruch 1 definiert ist, vorgesehen wird, dass ein Zündholz (1) in jedem der Aufnahmeplätze (4) des Kerns (2) eingeführt wird, wobei der Kopf (11) in Richtung auf das geschlossene Ende (9) des Aufnahmeplatzes (4) gerichtet ist, während das Stäbchen aus dem offenen Ende (13) dieses Aufnahmeplatzes (4) nach aussen hin vorspringt und dass dann der Kern (2) mit einem Verschlusselement (6) umhüllt wird, wodurch die offenen Längsseiten (5) der Aufnahmeplätze (4) in dem Kern (2) verschlossen werden.

3. Vorrichtung zur Durchführung des Verfahrens nach Anspruch 2, gekennzeichnet durch Einrichtungen (33-38) zur Bildung eines kontinuierlichen Zündholzstreifens (31), eine Vorrichtung zur Relativbewegung eines relativ flachen quaderförmigen Kerns aus starrem Kunststoffmaterial mit einer Form, wie sie im Anspruch 1 definiert ist, in Richtung auf den kontinuierlichen Zündholzstreifen (31) und damit zum Einschieben bestimmter Zündhölzer in die Aufnahmeplätze (4) des Kerns (2), und eine Vorrichtung zum Einhüllen des die Zündhölzer enthaltenden Kerns in ein Verschlusselement (6), wobei die offenen Längsseiten (5) der Aufnahmeplätze (4) in dem Kern verschlossen werden.
